# FASCICULE DE BREVET EUROPEEN

(11) **EP 0 162 758 B1**
(45) Date de publication et mention de la délivrance du brevet: **17.08.1988**
(21) Numéro de dépôt: 85400806.7
(22) Date de dépôt: 24.04.1985
(51) Int. Cl.: E04B 1/00

(54) **Caisson d'un empilement de caissons constituant les parois latérales d'un local enterré, tel que notamment une cave**
Block aus einem Stapel von Blöcken, der die seitlichen Wände eines in der Erde befindlichen Bauwerks, insbesondere eines Kellers bildet
Box from a pile of boxes forming the side wall of a building in the earth, especially a cellar

(30) Priorité: 24.04.1984 FR 8406418
(43) Date de publication de la demande: 27.11.1985
(73) Titulaire: Roux, Paul Maurice Marie, F-91190 Gif-sur-Yvette (FR)
(72) Inventeur: Roux, Paul Maurice Marie, F-91190 Gif-sur-Yvette (FR)
(74) Mandataire: Weinstein, Zinovi

(56) Documents cités:
- DE-A- 3 003 790
- FR-A- 2 391 340
- FR-A- 2 525 663

## Description

La présente invention a pour objet un caisson d'au moins un empilement de caissons constituant les parois latérales d'un local enterré, tel que notamment une cave.

On connaît suivant EP-A-0093 030 un procédé pour l'aménagement d'un local enterré, tel que notamment une cave dans une construction comportant une dalle de plancher, notamment en béton, par laquelle elle repose sur le sol. Le procédé connu comprend notamment les opérations consistant à découper dans lesdites dalles une ouverture à travers laquelle on creuse une excavation, à installer une enveloppe ou poche étanche tapissant ladite excavation, à réaliser un radier, notamment à base de sable, puis un plancher, des parois latérales constituées notamment de caissons empilés, de préférence préfabriqués, notamment en béton, et formant casiers de rangement, et un plafond. Après réalisation du plancher, on érige des poteaux ou montants notamment en béton armé, s'étendant du plancher au niveau du plafond et on insère, en glissant entre lesdits poteaux formant glissière de maintien et de guidage, les éléments de structure des parois, notamment lesdits caissons, en les empilant.

Les caissons, jouant le rôle de murs de soutènement pour contenir la poussée des terres en prenant appui contre les poteaux précités, sont notamment de forme sensiblement parallélépipédique et sont ouverts, entièrement ou partiellement, au moins sur leurs faces de fond et latérale verticale interne, c'est-à-dire la face ouvrant sur l'espace libre interne du local.

Cependant, la fabrication par moulage de ces caissons coûte relativement cher car il est nécessaire de prévoir au moins deux moules différents, l'un pour la fabrication des caissons les plus inférieurs formant le soubassement des parois du local et dépourvus de paroi supérieure, l'autre pour la fabrication des caissons droits autres que ceux du soubassement, dépourvus de fond, et ayant une face supérieure jouant le rôle de fond du caisson immédiatement supérieur.

De plus, la structure des caissons connus ne permet pas de prévoir des casiers à différents espaces de rangement prédéterminés. Il faudrait pour cela prévoir autant de moules que de caissons différents, ce qui augmenterait considérablement leurs coûts de fabrication.

DE-A-3 003 790 décrit une cave formée d'éléments préfabriqués en béton, et présentant une forme généralement cylindrique avec un escalier en colimaçon. Cependant, la structure des éléments préfabriqués ne permet pas de prévoir à volonté des espaces de rangement compte-tenu des besoins de rangement.

FR-A-2391 340 concerne un caveau funéraire d'une construction modulaire par préfabrication de ses éléments. Ce document antérieur ne pose ni ne résoud le problème de fabrication de caissons constituant les parois latérales d'un local enterré tel que notamment une cave. De plus, la construction connue par ce document antérieur n'est pas du tout adaptée pour résoudre les problèmes de rangement de divers articles ou produit, compte-tenu de leurs encombrements.

La présente invention a pour but d'éliminer les inconvénients ci-dessus.

Pour cela, la présente invention propose un caisson d'un empilement de caissons, notamment préfabriqués en béton, jouant le rôle de murs de soutènement pour contenir la poussée des terres en prenant appui contre des poteaux ou montants s'étendant du plancher au niveau du plafond d'un local enterré, tel que notamment une cave, ledit caisson présentant notamment une forme sensiblement parallélépipédique rectangulaire, étant ouvert, entièrement ou partiellement, au moins sur ses faces de fond et latérales verticale interne, ledit caisson étant caractérisé en ce qu'il est formé d'éléments modulaires comprenant au moins une partie à parois verticales en forme de U à angles droits, et dont la surface périphérique interne est en forme de dépouille, et une partie formant face supérieure du caisson emboîtable dans la partie en forme de U.

Selon une autre caractéristique préférentielle de l'invention, le caisson précité comprend une deuxième partie à parois verticales en forme de U, identique à la première partie en forme de U précitée se superposant à ladite deuxième partie.

Sélon encore une autre caractéristique préférentielle de l'invention, la partie emboîtable précitée est en forme de couvercle ayant un rebord interne de forme conjuguée à la forme en U, au niveau de la surface d'appui du couvercle, de la partie en forme de U précitée.

L'invention sera mieux comprise, et d'autres buts, caractéristiques, détails et avantages de celle-ci apparaîtront plus clairement au cours de la description explicative qui va suivre faite en référence aux dessins schématiques annexés donnés uniquement à titre d'exemple illustrant un mode de réalisation de l'invention, et dans lesquels :
La figure 1 est une vue en perspective d'un caisson faisant l'objet de l'invention.
La figure 2 est une vue de dessus suivant la flèche Il de la figure 1 avec section partielle, la partie formant face supérieure du caisson étant enlevée.
La figure 3 est une vue de face suivant la flèche III de la figure 2 d'un élément modulaire du caisson, le poteau formant glissière étant enlevé.
La figure 4 est une vue de face à partir de la figure 1 de la partie formant face supérieure du caisson ; et
La figure 5 est une vue de dessus suivant la flèche V de la figure 4.

.Le caisson 8 représenté en figure 1 fait partie d'un empilement de caissons qui joue le rôle de murs de soutènement pour contenir la poussée des terres en prenant appui contre les poteaux ou montants 13, notamment en béton armé, s'étendant du plancher au niveau du plafond du local enterré (non représenté), tel que notamment une cave.

Le caisson 8, qui présente notamment une forme sensiblement parallèlépipédique rectangulaire et ouvert, entièrement ou partiellement, au moins sur ses faces de fond et latérale verticale interne, est réalisé en éléments modulaires comprenant une partie 81 à parois verticales 81 a, 81 b et 81 c formant un U à angles droits, une autre partie 82 à parois verticales 82a, 82b et 82c, "en forme de U à angles droits et d'une structure identique à celle de la partie 81'. Comme représenté, la partie 81 est superposée à la partie 82 par les parois 81 a, 81 b, 81 c reposant respectivement sur les parois 82a, 82b, 82c de la partie 82.

La surface périphérique interne de chacune des parties 81, 82 en forme de U et formée par les faces internes des parois verticales 81 a, 81 b, 81 c ; 82a, 82b, 82c, est en forme de dépouille nécessaire au démoulage de ces parties durant leur fabrication. En d'autres termes, chaque face interne des parois verticales de chacune des parties 81, 82 est inclinée par rapport à sa face externe verticale selon un angle correspondant à l'angle de dépouille. Dans la configuration de caisson représentée en figure 1, on voit que les bords inférieurs de plus faible largeur des parois 81a, 81 b, 81c reposent sur les bords supérieurs de plus grande largeur des parois 82a, 82b, 82c.

Le caisson 8 est également constitué d'une partie 83 formant la face supérieure du caisson et en forme de couvercle emboîtable dans la partie 81 en forme de U. Comme représenté aux figures 4 et 5, la partie 83 en forme de couvercle comprend un bord périphérique horizontal 83a en U venant en appui sur les bords supérieurs de plus grande largeur de la partie 81 et un rebord interne 83b se raccordant au bord 83a et ayant une forme conjuguée à la forme en U, au niveau de la surface d'appui (ou bord supérieur de plus grande largeur de la partie 81) de la partie 83, de la partie 81.

De plus, les bords verticaux 81 d ; 82d des parois 81a, 81c ; 82a, 82c des branches respectives des parties en U 81 ; 82 et les bords verticaux 83c, réalisés aux deux coins opposés situés sur la même longueur de la partie en couvercle 83, sont alignés lorsque les éléments modulaires 81, 82 et 83 sont assemblés et prennent appui contre les poteaux 13, les bords verticaux 81 d, 82d et 83c ayant une forme conjuguée à celle desdits poteaux.

Bien entendu, la présente invention n'est pas limitée à la réalisation d'un caisson comprenant les deux éléments modulaires 81 et 82. D'autres éléments modulaires de forme identique aux éléments 81, 82 peuvent être superposés de manière à définir un espace de rangement d'une hauteur souhaitée.

De plus, la réalisation des éléments modulaires 81 et 82 de chaque caisson 8 peut être entreprise en continu au lieu d'être exécutée en différé comme cela était le cas avec l'ancienne forme de moule, . l'investissement en moule est donc très limité et la cadence de fabrication est très nettement augmentée, ce qui réduit considérablement le prix unitaire de fabrication.

## Revendications

1. Caisson d'un empilement de caissons, notamment préfabriqués en béton, jouant le rôle de murs de soutènement pour contenir la poussée des terres en prenant appui contre des poteaux ou montants (13) s'étendant du plancher au niveau du plafond d'un local enterré, tel que notamment une cave, ledit caisson (8) présentant notamment une forme sensiblement parallélépipédique rectangulaire, étant ouvert, entièrement ou partiellement, au moins sur ses faces de fond et latérale verticale interne, caractérisé en ce qu'il est formé d'éléments modulaires (81 ; 82 ; 83) comprenant au moins une partie (81) à parois verticales (81 a, 81 b, 81 c) en forme de U à angles droits, dont la surface périphérique interne est en forme de dépouille et une partie (83) formant face supérieure du caisson emboîtable dans ladite partie en forme de U.

2. Caisson selon la revendication 1, caractérisé en ce qu'il comprend une deuxième partie (82) à parois verticales (82a, 82b, 82c) en forme de U identique à la première partie (81) en forme de U précitée superposée à ladite deuxième partie.

3. Caisson selon la revendication 1 ou 2, caractérisé en ce que la partie emboîtable (83) précitée est en forme de couvercle ayant un rebord interne (83b) de forme conjuguée à la forme en U, au niveau de la surface d'appui du couvercle, de la partie (81) en forme de U précitée.

4. Caisson selon l'une des revendications précédentes, caractérisé en ce que les bords verticaux (81 d ; 82d) des parois (81 a, 81 c ; 82a, 82c) formant branches des parties (81 ; 82) en forme de U précitées et les bords verticaux (83c) de la partie (83) formant couvercle sont alignés pour prendre appui contre les poteaux (13) précités et ont une forme conjuguée à celle desdits poteaux.

## Claims

1. Caisson of a pile of caissons, in particular of concrete prefabricated caissons, as retaining walls for holding back the thrust of earth and bearing against columns or uprights (13) stretching from the floor to the ceiling of a room laid in the ground, such in particular as a cellar, the said caisson (8) being in particular substantially in the shape of a rectangular parallelepiped, being open, entirely or partially, at least at its bottom and side inner vertical sides, characterized in that it is formed of modular elements (81 ; 82 ; 83) comprising at least one U-shaped part (81) with vertical walls (81a, 81 b, 81c) at right angles, of which the inner peripheral surface is in the shape of a draft and one part (83) forming the upper side of the caisson and fittable into the said U-shaped part.

2. Caisson according to claim 1, characterized in that it comprises a second U-shaped part (82) with vertical walls (82a, 82b, 82c) identical to the aforesaid first U-shaped part (81) superposed on the said second part.

3. Caisson according to claim 1 or 2, characterized in that the aforesaid fittable part (83) is in the shape of a lid with an inner shoulder (83b) the shape of which is conjugate to the shape of an U, at the bearing surface of the lid, of the aforesaid U-shaped part (81).

4. Caisson according to one of the preceding claims, characterized in that the vertical edges (81d; 82d) of the walls (81a, 81c; 82a, 82c) forming the legs of the aforesaid U-shaped parts (81 ; 82) and the vertical edges (83c) of the lid- forming part (83) are in a straight line to rest against the aforesaid columns (13) and have a shape conjugate to that of the said columns.

## Patentansprüche

1. Caisson eines Stapels von insbesondere vorgefertigten Caissons aus Beton, als Stützmauer gegen Erddruck durch Stützen auf Pfosten oder Ständern (13) die sich vom Boden bis zum Bereich der Decke eines erdverlegten Raums, wie insbesondere eines Kellers, erstrecken, wobei der besagte Caisson (8) insbesondere eine im wesentlichen quaderförmige Gestalt aufweist, und wenigstens an seiner Grundseite und an seiner senkrechten inneren Seitenfläche vollständig oder teilweise geöffnet ist, dadurch gekennzeichnet, daß er aus modularen Elementen (81 ; 82 ; 83) gebildet ist, die wenigstens ein rechtwinklige senkrechte Wände (81a, 81 b, 81c) aufweisendes U-förmiges Teil (81), dessen innere Umfangsoberfläche schrägeförmig ist und ein, die obere Seite des Caisson bildendes, in das besagte U-förmige Teil einfü^{g}bares Teil (83) aufweisen.

2. Caisson nach Anspruch 1, dadurch gekennzeichnet, daß er ein zweites, mit senkrechten Wänden (82a, 82b, 82c) versehenes U-förmiges Teil (82) aufweist, das mit dem besagten, auf diesem zweiten Teil gestapelten ersten U-förmigen Teil (81) identisch ist..

3. Caisson nach Anspruch 1 oder 2, dadurch gekennzeichnet, daß das besagte einfügbare Teil (83) deckelförmig ist, mit einer inneren Leiste (83b), die der U-Gestalt des besagten U-förmigen Teil (81) im Bereich der Stützfläche des Deckels zugeordnet ist.

4. Caisson nach einem der vorangehenden Ansprüche, dadurch gekennzeichnet, daß die senkrechten Ränder (81 d ; 82d) der Schenkel-bildenden Wände (81a, 81c ; 82a, 82c) der besagten U-förmigen Teile (81 ; 82) und die senkrechten Ränder (83c) des Deckel-bildenden Teils (83) in einer geraden Linie stehen, um sich auf die besagten Pfosten (13) zu stützen und eine Gestalt aufweisen, die der der besagten Pfosten zugeordnet ist.
